# EUROPÄISCHE PATENTSCHRIFT

(11) **EP 0 058 830 B1**
(45) Veröffentlichungstag und Bekanntmachung des Hinweises auf die Patenterteilung: **19.11.1987**
(21) Anmeldenummer: 82100488.4
(22) Anmeldetag: 25.01.1982
(51) Int. Cl.: B63B 25/00

(54) **Schwenkbare Führungseinheit für Container in Schiffskörpern**
Guides for containers in ships
Guidages pour conteneurs dans des navires

(30) Priorität: 24.02.1981 DE 3106751
(43) Veröffentlichungstag der Anmeldung: 01.09.1982
(73) Patentinhaber: Firma Gerd Buss, D-2000 Hamburg 11 (DE)
(72) Erfinder: Hey, Heinz-Herbert, D-2359 Henstedt-Ulzburg (DE)
(74) Vertreter: Heldt, Gert, Dr. Dipl.-Ing.

## Beschreibung

Die Erfindung betrifft eine Führungseinheit für die Führung von Containern in grossräumigen Schiffskörpern, die aus in horizontaler Richtung angeordneten Riegeln und in Schiffshochachse sich erstreckenden Stielen ausgebildet ist und im wesentlichen quer zu sich in Schiffslängsrichtung erstreckenden Innenwandungen des Schiffskörpers verläuft.

Eine schwenkbare Führungseinheit ist aus der US-A-3 583 350 bekannt. Diese Führungseinheit ist als Teiler bzw. Ausgleichsstück zur Aufnahme von 20'-Containern in 40'-Gestellen gedacht und konstruiert. Die maximale Breite eines solchen Ausgleichsstücks ist daher auf die halbe Länge eines 40'-Containers begrenzt. Diese Begrenzung ergibt sich konstruktionsbedingt daraus, dass sich das Ausgleichsstück sonst nicht mehr zur Seite schwenken lassen würde ohne gegen die fest mit dem Schiffsrumpf verbundenen und verankerten Halterungen für die 40'-Container zu stossen. Zudem sind diese Ausgleichsstücke nicht geeignet, in ausgeschwenktem Zustand als Laderaumbegrenzungswand zu dienen, und ermöglichen im eingeschwenkten Zustand auch nicht die Ausbildung eines besonderen Stauraumes zwischen sich und der Schiffsseitenwand.

Aus der GB-A-1 244 865 ist ein verschwenkbares Ausgleichsstück für den Einsatz in Vollcontainerschiffen bekannt. Auch dieses Ausgleichsstück wird lediglich dafür eingesetzt, um die Längendifferenz zwischen einem 40'-Container und zwei 20'-Containern ausgleichen zukönnen. Eine vollwertige verschwenkbare Laderaumwand mit entsprechender Steifigkeit und Festigkeit, die geeignet ist verschiedene Güter voneinander getrennt zu halten, stellt dieses Ausgleichsstück nicht dar.

Aus der US-A-3 452 699 sind einzelne Container-Führungsteile bekannt, die bei Containerfahrt in entsprechenden im Schiff vorgesehenen Aufnahmevorrichtungen über Bolzen verriegelt sind. Nach Beendigung der Containerfahrt können diese Führungsteile beiseite geräumt werden, so dass der Laderaum frei wird und ein Grossladeraum zur Aufnahme von Massengut entsteht. Im Zuge der technischen Weiterentwicklung hat es sich als notwendig herausgestellt, die Zeiten für das Aufstellen der Führungseinheiten noch zu verkürzen. Darüberhinaus erwies sich die Unterbringung der einzelnen Führungseinheiten im Schiffskörper als schwierig, wenn sie aus ihren Halterungen gelöst worden waren und unter Deck verstaut werden mussten, um der im Schiffskörper unterzubringenden Massengutfracht Platz zu machen. Dabei war es denkbar, dass beim Laden des Massenguts dieses gegen die Führungseinheiten drückte, die im Bereich der Schiffsinnenwände gestaut waren. Dabei konnte der Druck des Massengutes auf die Führungseinheiten so stark anwachsen, dass diese sich verbogen und damit für den späteren Einbau unbrauchbar wurden. Ein sehr sorgfältige Stauen der einzelnen Führungseinheiten war also notwendig, wenn das Schiff in der Massengutfahrt eingesetzt wurde, bei der die Führungseinheiten zur Halterung von Containern nicht benutzt wurden. Dieses sorgfältige Stauen war zeitaufwendig und damit teuer.

Aufgabe der vorliegenden Erfindung ist es daher, den Laderaum eines Massengutfrachters schnell von der Containerfahrt für die Massengutfahrt oder umgekehrt umrüsten zu können und eine Führungseinheit der einleitend genannten Art so zu verbessern, dass das gesamte Führungssystem schnell und sicher gehandhabt werden kann je nachdem, ob das Schiff als Vollcontainerschiff oder als Massengutfrachter gefahren werden soll.

Diese Aufgabe wird erfindungsgemäss dadurch gelöst, dass zumindest ein Teil der Stiele und der Riegel miteinander und untereinander durch Platten verbunden sind und mit diesen eine an den sich in Schiffslängsrichtung erstreckenden Innenwandungen schwenkbar gelagerte Halterung bilden, die im ausgeschwenkten Zustand quer zur Schiffslängsachse verläuft und im eingeschwenkten Zustand zwischen sich und der ihr zugewandten Innenwandung einen Stauraum für die losen Teile der Führungseinheit ausbildet und diese von der Massengutfracht getrennt hält.

Diese Führungseinheit besitzt die für die Halterung der Container notwendige Festigkeit. Sie kann aus dem Laderaum herausgeschwenkt werden, so dass dieser für die Aufnahme von Massengut zur Verfügung steht. Dieses kann in den Laderaum eingefüllt werden, ohne dass beim Laden bzw. Entladen des Massengutes Behinderungen entstehen. Die Führungseinheit wird durch die sie bildenden Stiele und Riegel so versteift, dass sie in der Lage ist, die für die Halterung der Container notwendigen Kräfte aufzubringen. Darüber hinaus können die Führungseinheiten sehr dicht an die den Laderaum begrenzenden Innenwandungen herangeschwenkt werden, so dass sie weitgehend dem Einflussbereich des in den Laderaum einzufüllenden Massengutes entzogen sind. Auf diese Weise wird das Massengut daran gehindert, an die für die Funktion der Führungseinheiten vorgesehenen Schwenklager heranzukommen und diese in ihrer Funktionsfähigkeit zu beeinträchtigen. Schliesslich erhalten die Führungseinheiten durch ihre Ausbildung eine sehr gute Steifigkeit, die ausreicht, um zwischen sich und der Innenwand des Laderaumes einen Stauraum auszubilden. In diesem Stauraum können die losen Teile der Führungseinheit untergebracht werden, die geeignet sind, den zwischen zwei schwenkbaren Führungseinheiten liegenden Zwischenraum in mehrere Standplätze zu unterteilen, die in Schiffslängsachse hintereinander angeordnet sind. Der vom Massengut auf die eingeschwenkten Führungseinheiten ausgeübte Druck reicht nicht aus, um die Stiele oder die Riegel zu verformen.

Gemäss einer bevorzugte Ausführungsform der Erfindung sind die Führungseinheiten schwenkbar in Scharnieren gelagert, die im Abstand von höchstens zwei einander benachbarten Riegeln mit sich in Schiffslängsrichtung erstreckenden Schiffsinnenwandungen verbunden sind. Diese Scharniere bilden einen Festpunkt für Bewegungen in Schiffslängsrichtung. Die Führungseinheiten können mühelos um diese Scharniere verschwenkt werden.

Weitere Einzelheiten der Erfindung ergeben sich aus der nachfolgenden ausführlichen Beschreibung und den beigefügten Zeichnungen, in denen eine bevorzugte Ausführungsform der Erfindung beispielsweise veranschaulicht ist.

In den Zeichnungen zeigen:
Fig. 1: Eine Draufsicht auf einen Ausschnitt eines Schiffskörpers mit einem Führungssystem,
Fig. 2: einen Querschnitt durch einen Schiffskörper gemäss der Schnittlinie 11-11 in Fig. 1,
Fig. 3: einen Querschnitt durch einen anderen Schiffskörper mit einem Zwischenstück zwischen zwei benachbarten Zwischenwänden,
Fig. 4: eine Draufsicht auf einen Ausschnitt eines Doppelbodens eines Schiffes,
Fig. 5: eine Seitenansicht einer Bodenverriegelung,
Fig. 6: eine Draufsicht auf eine Bodenverriegelung,
Fig. 7: einen Querschnitt durch eine im Doppelboden zu befestigende Tasche,
Fig. 8: einen Querschnitt durch eine andere im Doppelboden zu befestigende Tasche,
Fig. 9: eine Draufsicht auf eine Scharnierbefestigung und
Fig. 10: eine Seitenansicht einer Scharnierbefestigung.

Eine Führungseinheit besteht im wesentlichen aus Stielen 1 und Riegeln 2, die im wesentlichen rechtwinklig zueinander verlaufen. Die Stiele 1 erstrecken sich in der Hochachse eines Schiffskörpers 3, der auf seiner den Führungseinheiten zugewandten Innenseite durch Innenwandungen 4, 5 begrenzt ist. Zwischen den einander gegenüberliegenden Innenwandungen 4, 5 erstreckt sich ein Doppelboden 6, der den unteren Teil des Schiffskörpers 3 bildet. Dem Doppelboden 6 gegenüber liegend verläuft ein Deck 7, das einen von den Innenwandungen 4, 5 und dem Doppelboden 6 begrenzten Innenraum 8 eines Schiffes nach oben hin begrenzt.

Die Stiele 1 und Riegel 2 einer Führungseinheit sind durch Platten 9 miteinander verbunden, die sich in der von den Stielen 1 und Riegeln 2 aufgespannten Ebene erstrecken. Die Platten 9 sind mit den Stielen 1 und Riegeln 2 verschweisst. Sie sind als schmale rechteckige Flächen hoher Torsionssteifigkeit ausgebildet und verlaufen mit ihrer Längsachse quer zu Längsachse 10 des Schiffskörpers 3.

Die Abstände der Stiele 1 voneinander entsprechen der Breite des Containers 11. Dieser wird an seinen Frontflächen 14 an Frontführungen 12 der Stiele 1 und an seinen Seitenflächen 15 an Seitenführungen 13 der Stiele 1 geführt.

Die Riegel 2 erstrecken sich jeweils im Abstand der Höhe eines Containers 11 quer zur Längsachse 10 des Schiffskörpers 3. Im Bereich der Riegel 2 sind auf den Stielen 1 Führungsstücke 16 befestigt, die zur Aufnahme von Längsstagen 17 dienen. Diese Längsstagen 17 erstrecken sich im ausgeschwenkten Zustand der Führungseinheiten zwischen einander benachbarten Führungseinheiten. Sie begrenzen einen Standplatz 18 eines Containers 11 entlang seiner Längsseiten und versteifen auf diese Weise ein von mehreren Führungseinheiten gebildetes Führungssystem.

Ein solches Führungssystem weist ausser zwei verschwenkbaren Führungseinheiten 19, 20 zwei losnehmbare Zwischenwände 21, 22 auf. Diese sind ähnlich wie die Führungseinheiten aus Stielen 23 und Riegeln 24 zusammengesetzt. Ihr Abstand von den verschwenkbaren Führungseinheiten 19, 20 entspricht der Länge eines 20'-Containers 11. Ähnlich wie bei den verschwenkbaren Führungseinheiten 19, 20 sind die Stiele 23 als Führungen für die Container 11 in Schiffsquerachse ausgebildet. Sie weisen zu diesem Zwecke Frontführungen 12 und Seitenführungen 13 auf.

Die verschwenkbaren Führungseinheiten 19, 20 sind in Scharnieren 25 verschwenkbar an der Innenwandung 4, 5 gelagert. Die Scharniere 25 sind an Platten 26 ausgebildet, die in einer senkrecht zur Schiffshochachse verlaufenden horizontalen Schwenkebene um einen mit der Innenwand 4, 5 festverbundenen Drehpunkt 27 schwenkbar gelagert sind. Mit Hilfe dieser Platten ist es möglich, die senkrecht zur Schiffslängsachse ausgeschwenkten Führungseinheiten 19, 20 parallel zu sich selbst innerhalb des Schiffskörpers 3 zu versetzen. Diese Verschiebung eröffnet die Möglichkeit, die Führungseinheiten 19, 20 um einen Abstand 65 zu versetzen, der notwendig ist, um das von den Führungseinheiten 19, 20 ausgebildete Führungssystem verschiedenen Containergrössen anzupassen. Dieser Abstand 65 ist so bemessen, dass der Unterschied zwischen der Länge von zwei aneinandergereihten 20'-Containern und der Länger eines 40'-Containers durch ihn ausgeglichen wird. Zwei aneinandergereihte 20'-Container sind um den Abstand 65 kürzer als ein 40'-Container.

Die Platte 26 weist an ihrem der Innenwandung 4, 5 abgewandten Ende eine Bohrung 53 auf, durch die ein das Scharnier 25 bildender Bolzen 74 hindurchragt. Dieser Bolzen 74 ist mit seinen einander gegenüberliegenden Enden in einem mit den Führungseinheiten 19, 20 fest verbundenen Scharnierteil 75 befestigt. Dieses Scharnierteil 75 umfasst ein den Führungseinheiten zugewandtes Ende 76 der Platte 26 in Form eines U, in dessen beiden Schenkeln der Bolzen 74 befestigt ist.

An ihrer der Bohrung 53 gegenüberliegenden Kante 77 ist die Platte 26 mit einer Bohrung 78 versehen, durch die ein Bolzen 79 hindurchragt, der in einer Traverse 60 befestigt ist. Diese Traverse 60 ist mit der Innenwandung 4, fest verbunden. Die Bohrung 77 bildet den Drehpunkt 27, um den die Platte 26 verschwenkt werden kann. Beidseits des Drehpunktes 27 sind Verriegelungsbohrungen 56, 57 vorgesehen, mit deren Hilfe die Platte 26 in der einen oder anderen Schwenkstellung mit der Traverse 60 verriegelt werden kann. Diese Verriegelungsbohrungen 56, 57 sind in Ekken 80, 81 vorgesehen, die von der Kante 77 einerseits und zwei gleich langen Schenkeln 61, 62 andererseits gebildet werden, die sich von der Kante 77 in Richtung auf die Bohrung 53 erstrekken. Den Verriegelungsbohrungen 56, 57 entsprechen Gegenbohrungen 58, 59, die in der Traverse 60 vorgesehen sind. Je nach der gewählten Schwenkstellung der Platte 26 erstreckt sich der Bolzen 79 entweder durch die Verriegelungsbohrung 56 und die ihr entsprechende Gegenbohrung 58 oder durch die Verriegelungsbohrung 57 und die ihr entsprechende Gegenbohrung 59.

Um ein Verschwenken der Platte 26 im Hinblick auf die hinter ihr in unmittelbarer Nachbarschaft verlaufende ebene Innenwandung 4, 5 zu ermöglichen, ist der Drehpunkt 27 im Bereich einer Ausbuchtung 64 der Kante 77 vorgesehen. Diese Ausbuchtung 64 weist in eine von der Bohrung 53 abgewandte Richtung, so dass die Verriegelungsbohrungen 56, 57 auf der Basis eines etwa gleichschenkligen Dreiecks liegen, in dessen der Basis gegenüberliegenden Spitze der Drehpunkt 27 ausgebildet ist. Im Hinblick auf einen relativ kleinen Schwenkwinkel, um den die Platte 26 verschwenkt werden muss, um die Bohrung 53 von einem Punkt 54 zum anderen Punkt 55 zu bewegen, bildet die Ausbuchtung 64 im Bereich des Drehpunktes 27 einen relativ stumpfen Winkel.

Die Punkte 54, 55 bilden die Endlagen der Bohrung 53. Die Punkte 54, 55 sind auf einer gedachten Verbindung angeordnet, die parallel zur Längsrichtung der Innenwandung 4, verläuft. Auf diese Weise ändert sich durch das Verschwenken der Platte 26 nicht der Abstand, den die Führungseinheiten 19, 20 von der Innenwandung 4, 5 einnehmen. Insoweit findet beim Verschwenken der Platte 26 eine Parallelverschiebung der Innenwandungen 4, 5 statt, die durch die besondere Geometrie der Platte 26 ermöglicht wird. Diese Geometrie ergibt sich daraus, dass der Drehpunkt 27 mit der Bohrung 53 auf dem Schenkel eines gleichschenkligen Dreiecks liegt, dessen anderer Schenkel einerseits von einer zwischen der Bohrung 53 und der Verriegelungsbohrung 56 und andererseits von einer zwischen der Bohrung 53 und der Verriegelungsbohrung 57 verlaufenden gedachten Linie gebildet werden. Die beiden auf diese Weise gebildeten gleichschenkligen Dreiekke sind um die gemeinsame Achse, die zwischen der Bohrung 53 und dem Drehpunkt 27 verläuft, spiegelbildlich. Auf diese Weise kann die Bedingung eingehalten werden, dass der Abstand zwischen der einen Gegenbohrung 58 und dem Drehpunkt 27 gleichgross ist dem Abstand zwischen der anderen Gegenbohrung 59 und dem Drehpunkt 27. Die sich aus dieser Bedingung ableitende Form der Platte 26 stellt sich als ein gleichschenkliges Dreieck heraus, dessen Schenkel 61, 62 von den Kanten gebildet werden, die parallel zu den gedachten Verbindungslinien verlaufen, die sich zwischen der Bohrung 53 und der Verriegelungsbohrung 56 einerseits und der anderen Verriegelungsbohrung 57 andererseits erstrecken. Das Dreieck hat eine dritte Seite 63, die sich zwischen den beiden Verriegelungsbohrungen 56, 57 erstreckt und im Bereich des Drehpunktes 27 eine von der Bohrung 53 wegweisende Ausbuchtung 64 aufweist. Die Punkte 54, 55 sind so angeordnet, dass die Projektion des Abstandes zwischen dem einen Punkt 54 und dem Drehpunkt 27 einerseits und dem anderen Punkt 55 und dem Drehpunkt 27 andererseits gleichgross sind. Die Abstände bilden demnach ein gleichschenkliges Dreieck, dessen Basis der Abstand 65 ist.

Entsprechend der Ausbildung der Platten 26 haben die Scharniere 25 einen Schwenkabstand 28 von der Innenwandung 4, 5. Dieser Schwenkabstand 28 weist eine Länge auf, die der Tiefe eines Stauraums 29 entspricht, der nach dem Einschwenken der verschwenkbaren Führungseinheiten 19, 20 von diesen und von den Innenwandungen 4, gebildet wird. Dieser Schwenkabstand ist notwendig, um ein freies Verschwenken der Führungseinheiten 19, 20 zu ermöglichen. Der Stauraum 29 dient der Aufnahme der Zwischenwände 21, 22, wenn diese von den Innenwandungen 4, 5 abgenommen werden, um den Innenraum 8 des Schiffes für die Aufnahme von Massengut herzurichten. Ausserdem wird in den Stauraum 29 das weitere Zubehör eingelagert, bevor die Führungseinheiten 19, 20 in Richtung auf die Innenwandungen 4, 5 eingeschwenkt werden. Zu diesem weiteren Zubehör zählen insbesondere auch die Längsstage 17. Um sowohl die Längsstage 17 als auch die Zwischenwände 21, 22 in den Stauraum 29 aufnehmen zu können, wird der Schwenkabstand 28 so gross gewählt, dass dessen lichte Weite ausreicht, um das gesamte Zubehör aufnehmen zu können. Zweckmässigerweise werden die Längsstage 17 aus Rohren ausgebildet. Diese sind leicht zu handhaben und können auch betriebssicher in die Führungsstücke 16 eingeführt werden. Diese können beispielsweise eine als Halbzylinder ausgebildete Auflagerfläche aufweisen, in die die Längsstage 17 von oben in Richtung auf den Doppelboden 6 eingelegt werden. Nach dem Einführen werden die Längsstage 17 in den Führungsstücken 16 gegen Herausfallen gesichert. Dabei erfolgt die Sicherung in der Weise, dass die Längsstage 17 in Längsrichtung in den Führungsstücken 16 verschieblich sind. Auf diese Weise können die Längsstage 17 jeglichen Verwindungen des Schiffskörpers 3 nachgeben, auch wenn dieser in schwerer See starken Verformungen ausgesetzt ist.

Bei einem Führungssystem, dass aus zwei verschwenkbaren Führungseinheiten 19, 20 und zwei Zwischenwänden 21, 22 besteht, ist es zweckmässig, die verschwenkbaren Führungseinheiten 19, 20 verschieden lang auszubilden. In entsprechener Weise ragen sie verschieden weit im ausgeschwenkten Zustand in den Schiffskörper 3 hinein. Dementsprechend werden die an der gegenüberliegenden Innenwandung 5 befestigten verschwenkbaren Führungseinheiten 30, 31 hinsichtlich ihrer Länge gestaltet. Dabei wird jeweils der längeren Führungseinheit 19 bzw. 31 an der einen Innenwand 4 bzw. 5 die kürzere Innenwand 30 bzw. 20 an der anderen Innenwand 5 bzw. 4 zugeordnet. Auf diese Weise wird das gesamte Führungssystem von einer Innenwand 4 zur anderen Innenwand 5 gegeneinander versteift, so dass es trotz der gewünschten Nachgiebigkeit eine hohe Festigkeit aufweist, um die zwischen ihm eingelagerten Container 11 in der jeweils gewünschten Lage zu halten.

Die Zwischenwände 21, 22 sind über die Längsstagen 17 untereinander und mit den verschwenkbaren Führungseinheiten 19, 20; 30, 31 verbunden. Das auf diese Weise gebildete Führungssystem ist verschwindungssteif und von erheblicher Festigkeit. Diese Festigkeit wird in erster Linie durch die die Führungseinheiten 19,20; 30, 31 versteifenden Platten 9 erzeugt. Darüber hinaus sind die Führungseinheiten 19, 20; 30, 31 aber auch noch mit Rippen 32 verstärkt, die sich in Schiffshochachse über die Führungseinheiten 19, 20 bzw. 30, 31 erstrecken. Die Rippen 32 verlaufen etwa parallel zu den Stielen 1. Während jedoch die Stiele 1 sich auf einer den Containern 11 zugewandten Innenseite 33 der Führungseinheiten 19, 20; 30, 31 erstrecken, verlaufen die Rippen 32 auf einer den Innenseiten 33 abgewandten Aussenseite 34 der Führungseinheiten 19, 20; 30, 31. Im eingeschwenkten Zustand sind diese Aussenseiten 34 dem in den Innenraum 8 eingefüllten Massengut zugewandt. Sie versteifen die Führungseinheiten 19, 20; 30, 31 gegen den Druck des auf sie einwirkenden Massengutes.

Zwischen den Führungseinheiten 19, 20; 30, 31, die an einander gegenüberliegenden Innenwandungen 4, 5 befestigt sind, ist ein Zwischenraum 35 vorgesehen, dessen Breite etwa der Breite eines Containers 11 entspricht. Dieser Zwischenraum 35 kann daher als ein Containerstauraum ausgebildet sein. Zu diesem Zwecke sind die einander gegenüberliegenden Führungseinheiten 19, 30 bzw. 20, 31 an ihren Enden 36,37 bzw. 38,39 mit Führungsansätzen 40 versehen, die geeignet sind, einen zwischen ihnen eingesetzten Container 11 auf dessen Frontfläche 14 zu beaufschlagen.

Die Rippen 32 sind zweckmässigerweise als Vierkantprofil ausgebildet. Dieses kann sich von der Aussenseite 34 in eine von der Innenseite 33 abgewandte Richtung konisch verjüngen.

Soweit die Stiele 1 sowohl über die Führungseinheiten 19, 20; 30, 31 als auch über die Zwischenwände 21, 22 nicht gleichmässig verteilt sind, ist es möglich, zwischen zwei einander benachbarten Stielen 1 lediglich Führungsprofile 41 auf den Innenseiten 33 der Führungseinheiten 19, 20; 30, 31 bzw. auf den beiden einander gegenüberliegenden Seiten der Zwischenwände 21, 22 vorzusehen. Diese Führungsprofile 41 erstrecken sich in der Hochachse des Schiffskörpers 3 und bilden die Frontführungen 12 bzw. Seitenführungen 13 aus, in denen die Container 11 geführt werden. Im Bereich der Führungsprofile 41 kann auf die Aussteifung des Führungssystems mit Hilfe von Längsstagen 17 verzichtet werden.

Sowohl die Führungseinheiten 19, 20; 30, 31 als auch die Zwischenwände 21, 22 sind an ihrem dem Doppelboden 6 zugewandten unteren Riegel 2 mit Bolzen 42 versehen, die in Verlängerung der Stiele 1 in Richtung auf den Doppelboden 6 aus dem unteren Riegel 2 herausragen. Diese Bolzen 42 werden in Löcher 43 eingesetzt, die im Doppelboden 6 vorgesehen sind. Auf diese Weise werden sowohl die Zwischenwände 21, 22 als auch die Führungseinheiten 19, 20 formschlüssig im Doppelboden 6 geführt. Um eine Schwächung des Doppelbodens 6 an diesen Stellen zu vermeiden, wird der Doppelboden mit Verstärkungen 44 versehen, die sich quer zur Längsachse 10 des Schiffes über den Doppelboden 6 erstrecken. In diesen Verstärkungen 44 sind die Löcher 43 in Form von Taschen 70 eingelassen. Aus diesen Taschen 70 müssen die Bolzen 42 herausgehoben werden, bevor die Führungseinheiten 19, 20; 30, 31 um die Scharniere 25 verschwenkt werden können.

Der Bolzen 42 ragt durch den unteren Riegel 2 hindurch. Zu diesem Zwecke sind im unteren Riegel 2 Löcher 82, 83 vorgesehen, in deren Bereich der Bolzen 42 in Führungen 84, 85 verschieblich gelagert ist. Zweckmässigerweise ist der Bolzen 42 beweglich in einem Bereich des Riegels 2 gelagert, in denen die Rippen 32 einerseits und das Führungsprofil 41 andererseits am Riegel 2 befestigt ist.

Um den Bolzen 2 leicht bewegen zu können, ist er zweckmässigerweise an seinem der Tasche 70 abgewandten oberen Ende 86 mit einem Hebel 68 verbunden, der um einen Drehpunkt 87 verschwenkt werden kann. Dieser Drehpunkt 87 ist zweckmässigerweise entweder an der Rippe 32 oder dem Führungsprofil 41 befestigt. An seinem im Drehpunkt 87 abgewandten freien Ende 69 ist der Hebel mit einem Handgriff versehen. Durch Bewegungen des Hebels 68 kann der Bolzen 42 leicht in Richtung auf die Tasche 70 abgesenkt bzw. aus dieser herausgehoben werden. Im herausgehobenen Zustand schliesst der Bolzen 42 plan mit einer der Tasche 70 zugewandten Unterkante des Riegels 2 ab.

Die Taschen 70 sind als topfförmige Einsatzstücke ausgebildet und mit dem Doppelboden 6 verschweisst. Sie weisen einen U-förmigen Querschnitt auf, dessen Innenwandungen 71 den in die Tasche 70 abgesenkten Bolzen 42 führend beaufschlagen. Zweckmässigerweise werden die Taschen als Stahlgussstücke hergestellt. Sie können mit einem Stopfen 88 verschlossen sein, solange sie nicht benötigt werden. Dieser Stopfen 88 verhindert ein Eindringen von Schmutz in die Tasche 70. Der Stopfen 88 erhebt sich linsenförmig oberhalb der Tasche 70, so dass er einerseits aus der Tasche 70 gut herausgezogen werden kann und andererseits keine wesentliche Behinderung der Bodenebene darstellt.

Auf den Innenwandungen 71 kann eine Gleitbuchse 72 befestigt sein, die das Ein- und Ausführen sowohl des Bolzens 42 als auch des Stopfens 88 erleichtert. Diese Buchse 72 kann aus einem gut gleitfähigem Material hergestellt sein. Darüber hinaus ist es möglich, die Gleitbuchse 72 im Bereich ihres dem untern Riegel 2 zugewandten oberen Endes 73 mit einem Bund 74 zu versehen, unterhalb dessen eine Hinterdrehung 89 vorgesehen ist, die die Oberfläche des Stopfens 88 nicht berührt. Diese Hinterdrehung 89 dient dazu, die Berührungsfläche zwischen dem Stopfen 88 einerseits und der Gleitbuchse 72 zu verringern und damit die Gefahr des Festrostens zu verkleinern. Auch der in die Tasche 70 abgesenkte Bolzen 42 wird in diesem Falle lediglich im Bereich des Bundes 74 geführt, so dass auch er leicht in Schiffshochachse beweglich ist.

Um den Schiffskörper 3 als Containerschiff herzurichten, werden die verschwenkbaren Führungseinheiten 19, 20; 30, 31 aus ihren parallel zu den Innenwandungen 4, 5 verlaufenden Stellungen so verschwenkt, dass sie quer zur Längsachse 10 des Schiffskörpers 3 verlaufen. Zu diesem Zwecke werden die Führungseinheiten 19, 20; 30, 31 beispielsweise von einem Kran an ihren Enden 36,37 bzw. 38,39 erfasst, angehoben und im angehobenen Zustand verschwenkt. Statt eines Kranes kann auch beispielsweise ein Gabelstapler Verwendung finden. Schliesslich ist es möglich, die Führungseinheiten 19, 20; 30, 31 auf Rollen zu lagern. Im ausgeschwenkten Zustand rasten die Führungseinheiten 19, 20; 30, 31 mit ihren Bolzen 42 in die Löcher 43 ein.

Nunmehr können die Zwischenwände 21, 22 aus dem Stauraum 29 beispielsweise auch mit Hilfe eines Kranes oder anderen Transportmittels herausgenommen und quer zur Schiffslängsachse 10 im Abstand jeweils eines Containers 11 von den Führungseinheiten 19, 20; 30, 31 angeordnet werden. Auch diese Zwischenwände 21, 22 werden mit ihren Bolzen 42 in entsprechende Löcher 43 des Doppelbodens 6 eingeführt. Nunmehr werden die Führungseinheiten 19, 20 bzw. 30, 31 durch die Längsstage 10 mit den Zwischenwänden 21, 22 verbunden. Diese werden in die Führungsstücke 16 eingelegt und in diesen verriegelt. Nunmehr bilden die Führungseinheiten 19, 20; 30, 31 ein Führungssystem, in das die Container 11 eingestellt werden können. Die aneinander gegenüberliegenden Innenwandungen 4, 5 befestigten Zwischenwände 21, 22 werden an ihren einander zugewandten Enden mit Hilfe von Zwischenstücken 90 im Bereich der einander gegenüberliegenden Enden 91, 92 miteinander verbunden. Diese Zwischenstücke 90 bestehen aus mindestens einem Stiel 46, an dem Riegelstücke47 in Schwenkgelenken 48 schwenkbar gelagert sind. Im ausgeschwenkten Zustand verlaufen die Riegelstücke 47 in Richtung der benachbarten Riegel 24 der Zwischenwände 21, 22. Im eingeschwenkten Zustand verlaufen die Riegelstücke 47 in etwa parallel zum Stiel 46. Die Riegelstücke 47 sind an ihren den Riegeln 24 zugewandten Enden mit Auflagern 49 versehen, die in entsprechend ausgebildete Taschen 50 eingreifen, wenn sich die Riegelstücke 47 in ihrer ausgeschwenkten Lage befinden. Entsprechend der von einander gegenüberliegenden Enden 51, 52 ausgeführten Bewegungen ist jeweils eine der Taschen 50 in Richtung auf den Doppelboden 6 geöffnet, während die dem anderen Ende 52 zugeordnete Tasche 50 zum Deck 7 hin geöffnet ist. Die Taschen 50 sind im Bereich der Riegel 24 an den Stielen 23 befestigt, die die jeweiligen Enden 36, 37 bzw. 38, 39 der Führungseinheiten 19, 30 bzw. 20, 31 bilden.

An seinem dem Doppelboden 6 zugewandten unteren Ende ist der Stiel 46 mit einem Bolzen 42 versehen, der in ein entsprechend ausgebildetes Loch 43 des Doppelbodens 6 eingreift. Nach dem Einsetzen des Stiels 46 werden die Riegelstücke 47 verschwenkt, so dass sie in Taschen 50 formschlüssig gelagert sind. In diesen Taschen 50 werden sie arretiert. Die Zwischenstücke 90 werden in einem Zwischenraum 93 angeordnet, der sich zwischen den Enden 91, 92 der Zwischenwände 21,22 befindet und etwa die Breite von 2 Containerbreiten besitzt. Die Länge der Zwischenwände 21, 22 ist so bemessen, dass dieser Zwischenraum 93 zwischen den Enden 91, 92 zweier benachbarter Zwischenwände 21, 22 freibleibt. Durch diese Bemessung wird das Auf- und Abbauen der Zwischenwände 21, 22 erheblich erleichtert gegenüber einer Bemessung, bei der sich die Zwischenwände 21, 22 bis jeweils zur Schiffsmitte erstrekken.

Im Regelfall wird aus je zwei Führungseinheiten 19, 20; 30, 31 ein Führungssystem aufgebaut, dessen Gesamtlänge die Aufnahme von drei hintereinander angeordneten 20'-Containern erlaubt. Zu diesem Zwecke werden zwischen zwei Führungseinheiten 19, 20 zwei weitere Zwischenwände 21, 22 angeordnet, die von den Führungseinheiten 19, 20 bzw. von den benachbarten Zwischenwänden 21, 22 jeweils den Abstand einer Containerlänge halten. Auf diese Weise ist es möglich, zwischen jeweils eine Führungseinheit 19 und die benachbarte Zwischenwand 21 eine Reihe von 20'-Containern 11 einzustellen. In dem Führungssystem stehen mithin drei 20'-Container 11 in einer Reihe hintereinander. Von diesen Reihen laufen beispielsweise vier auf einer Schiffsseite parallel.

Um dieses Führungssystem auf 40'-Container umzustellen, wird zunächst mindestens eine Zwischenwand 21 beseitigt und im Bereich des Stauraums 29 verstaut. Sodann wird das Führungsstück 19 mit Hilfe der Platte 26 in Richtung der Schiffslängsachse verschoben. Zu diesem Zwekke ist im Schwerpunkt der Platte 26 ein Kraftangriffspunkt 94 vorgesehen, an dem eine Kraft angreift, um die Platte 26 um den Drehpunkt 27 zu verschwenken. Die Kraft kann auch in jedem beliebigen anderen Punkt angreifen. Dabei ist aber allerdings zu berücksichtigen, dass sie bei verschiedenen Schwenkrichtungen verschieden gross sein muss. Der Schwerpunkt der Platte 26 liegt etwa auf der Hälfte der zwischen dem Drehpunkt 27 und der Bohrung 53 liegenden Strecke. In ihm ist ein Schwenklager 66 vorgesehen.

Die Kraft kann beispielsweise von einem Arbeitskolben 67 ausgeübt werden, der hydraulisch oder pneumatisch arbeiten kann. Es ist auch möglich, elektrische Kräfte zum Verschwenken der Platte 26 einzusetzen. Zweckmässigerweise ist der Arbeitskolben 67 beispielsweise über eine Kolbenstange 95 mit dem Schwenklager 66 verbunden. Mit dem Arbeitskolben 67 wird eine Kraft auf die Platte 26 ausgeübt, wodurch diese sich in Richtung auf die benachbarte Zwischenwand 22 verschwenkt. Auf diese Weise wird der Abstand zwischen dieser Zwischenwand 22 und der Führungseinheit 19 so verkürzt, dass ein 40'-Container an seinen einander gegenüberliegenden Kopfteilen von der Führungseinheit 19 einerseits und der Zwischenwand 22 andererseits geführt wird. Bei einem aus zwei Führungseinheiten 19, 20; 30, 31 und zwei Zwischenwänden 21, 22 bestehenden Führungssystem wird der Abstand 65 viermal so lang gewählt wie die Differenz ist, die zwischen der Länge eines 40'-Containers und der eines 20'-Containers 11 besteht.

Statt einer Beplattung, deren einzelnen Platten 9 quer zur Längsrichtung der Stiele 1 verlaufen, ist es auch möglich, Platten zu verwenden, die parallel zur Hochachse des Schiffskörpers 3 verlaufen. Diese Platten werden mit den einzelnen Riegeln 2 verschweisst.

## Patentansprüche

1. Führungseinheit für die Führung von Containern in grossräumigen Schiffskörpern, die aus in horizontaler Richtung angeordneten Riegeln und in Schiffshochachse sich erstreckenden Stielen ausgebildet ist und im wesentlichen quer zu sich in Schiffslängsrichtung erstreckenden Innenwandungen des Schiffskörpers verläuft, dadurch gekennzeichnet, dass zumindest ein Teil der Stiele (1) und der Riegel (2) miteinander und untereinander durch Platten (9) verbunden sind und mit diesen eine an den sich in Schiffslängsrichtung erstreckenden Innenwandungen (4, 5) schwenkbar gelagerte Halterung bilden, die im ausgeschwenkten Zustand quer zur Schiffslängsachse verläuft und im eingeschwenkten Zustand zwischen sich und der ihr zugewandten Innenwandung einen Stauraum für die losen Teile der Führungseinheit (21, 22) ausbildet und diese von der Massengutfracht getrennt hält.

2. Führungseinheit nach Anspruch 1, dadurch gekennzeichnet, dass sie in Scharnieren (25) schwenkbar gelagert ist, die im Abstand von höchstens zwei einander benachbarten Riegeln (2) mit sich in Schiffslängsrichtung erstreckenden Innenwandungen (4, 5) verbunden sind.

3. Führungseinheit nach Anspruch 1 und 2, dadurch gekennzeichnet, dass die Scharniere (25) um einen vorgegebenen Schwenkabstand (28) von den Innenwandungen (4, 5) abstehen.

4. Führungseinheit nach Anspruch 1 bis 3, dadurch gekennzeichnet, dass zwischen zwei einander benachbarten Innenseiten (33) Längsstagen

(17) verlaufen, die in Schiffsquerachse einen Abstand von mindestens einer Containerbreite voneinander halten.

5. Führungseinheit nach Anspruch 1 bis 4, dadurch gekennzeichnet, dass sie im Abstand von mindestens zwei in Längsrichtung hintereinander stehenden Containern (11) angeordnet sind, zwischen denen eine an der Innenwandung (4, 5) lösbar befestigte Zwischenwand (21, 22) angeordnet ist.

6. Führungseinheit nach Anspruch 4 und 5, dadurch gekennzeichnet, dass die Längsstage (17) sich zwischen den Innenseiten (33) und der Zwischenwand (21, 22) erstrecken.

7. Führungseinheit nach Anspruch 4 bis 6, dadurch gekennzeichnet, dass die Längsstage (17) aus Rohren bestehen, die in Führungsstücken (16) eingerastet sind, die im Bereich der Riegel (2) auf der Innenseite (33) befestigt sind.

8. Führungseinheit nach Anspruch 1 bis 7, dadurch gekennzeichnet, dass die Zwischenwand (21, 22) parallel zu den Riegeln (2) verlaufende Zwischenriegel aufweist, die auf ihren den einander benachbarten Innenseiten (33) zugewandten Seitenflächen mit Führungsstücken (16) versehen sind.

9. Führungseinheit nach Anspruch 1 bis 8, dadurch gekennzeichnet, dass zwei Führungseinheiten unterschiedlicher Länge einander benachbart sind und der jeweils kürzeren eine an der gegenüberliegenden Schiffsinnenwandung (4, 5) befestigte längere gegenüberliegt.

10. Führungseinheit nach Anspruch 1 bis 9, dadurch gekennzeichnet, dass sie auf ihrer der Innenseite (33) gegenüberliegenden Aussenseite (34) mit Verstärkungen (44) versteift ist.

11. Führungseinheit nach Anspruch 10, dadurch gekennzeichnet, dass die Verstärkungen (44) als Rippen mit einem Vierkantprofil ausgebildet sind, die sich in Schiffshochachse über die Aussenseite (34) erstrecken.

12. Führungseinheit nach Anspruch 10 und 11, dadurch gekennzeichnet, dass das Vierkantprofil sich von der Aussenseite (34) nach aussen konisch verjüngt.

13. Führungseinheit nach Anspruch 1 bis 12, dadurch gekennzeichnet, dass sich auf der Innenseite (33) Führungsprofile (41) zur Führung der Container (11) an ihren Hochkanten erstrecken.

14. Führungseinheit nach Anspruch 1 bis 13, dadurch gekennzeichnet, dass die Führungsprofile (41) zwischen zwei einander benachbarten Längsstagen (17) angeordnet sind.

15. Führungseinheit nach Anspruch 1 bis 14, dadurch gekennzeichnet, dass die Führungsprofile (41) auf beiden Seiten der Zwischenwände (21, 22) angeordnet sind.

16. Führungseinheit nach Anspruch 1 bis 15, dadurch gekennzeichnet, dass die Zwischenwände (21, 22) um mindestens eine Containerbreite kürzer als die Führungseinheiten (19, 20; 30, 31) in Richtung auf die gegenüberliegende Innenwandung (5, 4) ragen.

17. Führungseinheit nach Anspruch 1 bis 16, dadurch gekennzeichnet, dass sie an ihrem in Schiffshochachse untersten Riegel (2) mit Bolzen (42) versehen sind, die vom Riegel (2) in Löcher (43) hineinragen, die in einem den Schiffskörper (3) nach unten abschliessenden Doppelboden (6) vorgesehen sind.

18. Führungseinheit nach Anspruch 17, dadurch gekennzeichnet, dass die Bolzen (42) im Bereich der Stiele (1) aus dem untersten Riegel (2) herausragen.

19. Führungseinheit nach Anspruch 1 bis 18, dadurch gekennzeichnet, dass die Zwischenwand (21, 22) im Bereich ihres dem Doppelboden (6) zugewandten untersten Riegels (24) Bolzen (42) aufweist, die in Löcher (43) hineinragen, die zu diesem Zwecke im Doppelboden (6) vorgesehen sind.

20. Führungseinheit nach Anspruch 1 bis 19, dadurch gekennzeichnet, dass sie mit Platten (9) verstärkt ist.

21. Führungseinheit nach Anspruch 1 bis 20, dadurch gekennzeichnet, dass die Scharniere (25) an Platten (26) ausgebildet sind, die in einer senkrecht zur Schiffshochachse verlaufenden horizontalen Schwenkebene um einen mit der Innenwand (4, 5) festverbundenen Drehpunkt (27) schwenkbar gelagert sind.

22. Führungseinheit nach Anspruch 21, dadurch gekennzeichnet, dass die Platte (26) zwei Verriegelungsbohrungen (56, 57) aufweist, die mit entsprechenden Gegenbohrungen (58, 59) einer mit der Innenwand (4, 5) verbundenen Traverse (60) je nach der Schwenklage der Platte (26) verriegelt sind.

23. Führungseinheit nach Anspruch 22, dadurch gekennzeichnet, dass die Traverse (60) als ein sich in horizontaler Lage an der Innenwand (4, 5) erstreckender Flachstahl ausgebildet ist, auf dem der Drehpunkt (27) etwa in der Mitte angeordnet ist, zu dessen beiden Seiten etwa im gleichen Abstand von diesem die Gegenbohrungen (58, 59) vorgesehen sind.

24. Führungseinheit nach Anspruch 21 bis 23, dadurch gekennzeichnet, dass die Platte (26) als ein im wesentlichen gleichschenkliges Dreieck ausgebildet ist, von dem je ein gleicher Schenkel (61,62) parallel einer gedachten Linie verläuft, die sich zwischen der Bohrung (26) und je einer der beiden Verriegelungsbohrungen (56, 57) erstreckt, und dessen dritte Seite (63) sich zwischen den beiden Verriegelungsbohrungen (56, 57) erstreckt und im Bereich des Drehpunktes (27) eine von der Bohrung (53) wegweisende Ausbuchtung (64) aufweist.

25. Führungseinheit nach Anspruch 21 bis 24, dadurch gekennzeichnet, dass der Abstand zwischen dem Drehpunkt (27) und der Bohrung (53) einerseits und der Abstand zwischen dieser und je einer der Verriegelungsbohrungen (56, 57) andererseits die Schenkel eines gleichschenkligen Dreiecks bilden, dessen dritte Seite der Abstand zwischen dem Drehpunkt und der jeweiligen Verriegelungsbohrung (56, 57) darstellt.

26. Führungseinheit nach Anspruch 1 bis 25, dadurch gekennzeichnet, dass zwischen einander benachbarten Enden von Zwischenwänden (21, 22), die an einander gegenüberliegenden Innenwandungen (4, 5) des Schiffskörpers (3) befestigt sind, diese Enden miteinander verbindenden Zwischenstücken versehen sind.

27. Führungseinheit nach Anspruch 26, dadurch gekennzeichnet, dass die Zwischenstücke aus mindestens einem Stiel (46) bestehen, an dem schwenkbare Riegelstücke (47) befestigt sind, die eine Verbindung zwischen den Riegeln (2) der benachbarten Zwischenwände (21, 22) bilden.

28. Führungseinheit nach Anspruch 1 bis 27, dadurch gekennzeichnet, dass die Riegelstücke (47) im ausgeschwenkten Zustand in Taschen (50) eingreifen, die im Bereich der Riegel (2) an deren einander zugewandten Enden befestigt sind.

29. Führungseinheit nach Anspruch 1 bis 28, dadurch gekennzeichnet, dass die Zwischenwände (21, 22) und Zwischenstücke im Stauraum (29) Platz haben.

30. Führungseinheit nach Anspruch 1 bis 29, dadurch gekennzeichnet, dass ihre Bolzen (42) in Schiffshochachse verschieblich gelagert sind und in ihrer dem Doppelboden (6) abgewandten oberen Lage mit ihrem dem Doppelboden (6) zugewandten unteren Ende mit dem untersten Riegel (2) plan abschliessen, aus dem sie in ihrer unteren Lage in Richtung auf die Löcher (43) herausragen.

31. Führungseinheit nach Anspruch 1 bis 30, dadurch gekennzeichnet, dass die Bolzen (42) an ihren oberen Enden an einem mit einem benachbarten Stiel (1) schwenkbar verbundenen Hebel (68) angelenkt sind, an dessen freiem Ende (69) ein Handgriff zum Verschwenken in Schiffshochachse vorgesehen ist.

## Claims

1. Guide unit for the guiding of containers in large compartments of a ship, comprising horizontal bars and vertical pins, and extending substantially transversely of the longitudinal axis of the ship, characterized in that at least some of the pins (1) and the bars (2) are connected with one another by plates (9) and form with them a mounting plate which is pivotably mounted at inner walls (4, 5) running in the longitudinal axis of the ship, said mounting plate is running transversely of the longitudinal axis of the ship in its pivoted position and is forming in its returned position between itsself and the next running inner wall a stowage for the loose parts of the guide unit (21, 22), which are separated from the bulk in this way.

2. Guide unit as defined in claim 1, characterised in that it is pivotably mounted within pivots (25), which are mounted in a distance of maximum two neighbouring bars (2) to the inner walls (4, 5) running in the longitudinal axis of the ship.

3. Guide unit as defined in claims 1 and 2, characterised in that the pivots (25) are in a given distance (28) from the inner walls (4, 5).

4. Guide unit as defined in claims 1 to 3, characterised in that there are running stiffening elements (17) longitudinally between two neighbouring inner walls (33), the said stiffening elements (17) having a distance transversely of the longitudinal axis of the ship which is as long as a width of a container.

5. Guide unit as defined in claims 1 to 4, characterised in that it is mounted in a distance of at least two containers standing in the longitudinal direction one behind the other, and that there is loos- ably mounted a divider (21, 22) between the two said containers.

6. Guide unit as defined in claims 4 and 5, characterised in that the stiffening elements (17) are running between the inner walls (33) and the dividers (21, 22).

7. Guide unit as defined in claims 4 to 6, characterised in that the stiffening elements (17) are made from pipes, which snapped within guide pieces (16), which are mounted adjacent the bars (2) on the inner wall (33).

8. Guide unit as defined in claims 1 to 7, characterised in that the divider (21, 22) has small bars running parallelly to the bars (2), which have guide pieces (16) at their side walls, which are adjacent to the inner walls (33) neighbouring one another.

9. Guide unit as defined in claims 1 to 8, characterised in that two of them having different lengths are adjacent to one another and that a shorter at the one side wall (4) is contrary to a longer one, which is mounted to the opposite inner wall (5).

10. Guide unit as defined in claims 1 to 9, characterised in that it is stiffened whith stiffening elements (44) which are mounted to a outer wall (34) lying opposite to the inner wall (33).

11. Guide unit as defined in claim 10, characterised in that the stiffening elements (44) are formed as ribs with four-sided cross sections, said ribs running in the direction of the vertical axis of the ship over the outer wall (34).

12. Guide unit as defined in claims 1 to 11, characterised in that the profile with the four-sided cross section is getting conically smaller in a outward direction from the outer wall (34).

13. Guide unit as defined in claims 1 to 12, characterised in that guiding profiles (41) for guiding the containers (11) along their vertical edges are running on the inner walls (33).

14. Guide unit as defined in claims 1 to 13, characterised in that the guide profils (41) are situated between two stiffening elements (44) which are neighbouring one another.

15. Guide unit as defined in claims 1 to 14, characterised in that the guide profils (41) are running on both of the sides of the dividers (21,22).

16. Guide unit as defined in claims 1 to 15, characterised in that the dividers (21, 22) are running at least smaller than the guide units (19, 20; 30, 31) at an amount of the width of a container in the direction to the transverse inner wall (4, 5).

17. Guide unit as defined in claims 1 to 16, characterised in that it has bolts (42) at the bar (2), which is in the vertical axis of the ship at the lowest position, those bolts (42) are received by openings (43), which are arranged in a bottom (6), which locks the ship compartment (3) in its lowest position.

18. Guide unit as defined in claim 17, characterised in that the bolts (42) extend from the lowest bar (2) within the surrounding of the pins (1).

19. Guide unit as defined in claims 1 to 18, characterised in that the divider (21, 22) has bolts (42) in the surrounding of its lowest bar (24) facing the bottom (6) and that those bolts (42) are received from openings (43), which are attached within the bottom (6).

20. Guide unit as defined in claims 1 to 19, characterised in that it is strengenthed with plates (9).

21. Guide unit as defined in claims 1 to 20, characterised in that the pivots (25) are formed at plates (26), which are pivotally mounted in a horizontal pivotplane, which is running at a right angel to the vertical axis of the ship, those plates (26) are pivoting mounted around a point (27) being affixed to the inner wall (4, 5).

22. Guide unit as defined in claim 21, characterised in that the plate (26) has two arresting openings (56, 57), which are respectively aligned with arresting recesses (58, 59), running through a bearing element (60) mounted on the inner wall (4, 5) and being arrested due to the pivot position of the plate (26).

23. Guide unit as defined in claim 22, characterised in that the bearing element (60) comprises a substantially horizontal steel plate affixed to a surface of the inner wall (4, 5) the pivot (27) is mounted approximately at the midpoint thereof and said arresting recesses (58, 59) are located on opposite sides of and approcimately equidistant from said pivot (27).

24. Guide unit as defined in claims 21 to 23, characterised in that the plate (26) forms approximately a triangel with two sides of equal length, each side of which respectively is running parallel to a line, which is thought to be between an opening (53) and one of the two arresting openings (56, 57) respectively and the third side (63) of which is running between the two arresting openings (56, 57) and has an extension (64) which is located within the surrounding of the pivot (27) and extaends in a direction away from the opening (53).

25. Guide unit as defined in claims 21 to 24, characterised in that the distance between the pivot (27) and the opening (53) at the one hand and the distance between opening (53) and one of the arresting holes (56, 57) respectively at the other hand form the equally long sides of a triangel the third side of which is the distance between the pivot (27) and the arresting holes (56, 57) respectively.

26. Guide unit as defined in claims 1 to 25, characterised in that there are mounting pieces between two neighbouring ends of dividers (21, 22), the said ends are mounted to opposite inner walls (4, 5) of the compartment (3).

27. Guide unit as defined in claims 26, characterised in that the mounting piece comprises at least one pin (46), to which bar pieces (47) are pivatably mounted, which form a connection between the bars (2) and the neighbouring dividers (21, 22).

28. Guide unit as defined in claims 1 to 27, characterised in that the bar pieces (47) extend into pockets (50) in the pivot position, the said pockets (50) are mounted in the surrounding of the bars (2) at its ends which faces one another.

29. Guide unit as defined in claims 1 to 28, characterised in that the dividers (21, 22) and the mounting pieces are placed in the stowage (29).

30. Guide unit as defined in claims 1 to 29, characterised in that the bolts (42) are mounted movably in the direction of the vertical axis of the ship and that the bolts (42) end with their lower ends, which face the bottom (6), at the lowest bar (2), when the bolts (42) are in their upper position opposite the bottom (6), and that the bolts (42) extend into openings (43) within their lowest position near the bottom (6).

31. Guide unit es defined in claims 1 to 30, characterised in that the bolts (42) are movably mounted with their upper ends to a lever (68) which is pivotably mounted to an adjacent pin (1), and that the said lever (68) comprises at its free end (69) a grip allowing to pivot the lever (68) in the vertical axis of the ship.

## Revendications

1. Elément de conduit pour le conduit des containers dans de grands carcasses, qui est formé de chevalets, qui sont disposés à une direction horizontal et de manches, qui sont disposés à une direction vertical et que est arrangé essentiel en travers des murs de refend de carcasse qui sont arrangés à une direction longitudinal de le carcasse, caractérisé en ce que au moins une part des manches (1) et des chevalets (2) sont assemblés les uns avec les autres et réciproquement avec des plaques (9) et formés avec ces un dispositif de serrage, que est boitè tournant à une région de les murs de refend (4, 5), qui sont arrangés à une direction longitudinal de le carcasse et que le dispositif est arrangé à une situation basculé en travers de la direction longitudinal de le carcasse et que le dispositif à une situation tourné forme un espace de arrimer pour les parts volants de le élément de conduit (21, 22) entre lui même et le mur de refend, que est arrangé dans la région de le dispositif et que le dispositif sépare les parts volants de la charge des matériaux en masses.

2. Elément de conduit selon la revendication 1, caractérisé en ce que lui même est boité tournant en des charnières (25), qui sont assemblés à une distance au maximum de deux chevalets (2), qui sont arrangés avoisinant, avec les murs de refend (4, 5), qui sont arrangés à une direction longitudinale de le carcasse.

3. Elément de conduit selon l'une des revendications 1 et2, caractérisé en ce que les charnières (25) sont distant de les murs de refend (4, 5) à une distance de tourné (28) rendré.

4. Elément de conduit selon l'une des revendications 1 à 3, caractérisé en ce que entre deux côtes intérieurs (33) arrangés avoisinant des haubanages (17) sont arrangés, qui avons une distance de au moins une largeur de un container.

5. Elément de conduit selon l'une des revendications 1 à 4, caractérisé en ce que lui-même est arrangé à une distance de au moins deux des containers, qui sont arrangés longitudinal derrière l'autre, entre qu'une cloison (21, 22) est arrangé quelle est fixée détachable à la mur de refend (4, 5).

6. Elément de conduit selon l'une des revendications 4 et 5, caractérisé en ce que les haubanages (17) sont arrangés entre les côtes intérieurs (33) et la cloison (21, 22).

7. Elément de conduit selon l'une des revendications 4 à 6, caractérisé en ce que les haubanages (17) sont formés de des roseaux, qui sont s'enclencher en des parts des conduits (16), qui sont connectés à la côte intérieur (33) des chevalets (2).

8. Elément de conduit selon l'une des revendications 1 à 7, caractérisé en ce que la cloison (21, 22) présente des entre-chevalets, qui sont arrangés parallèle aux chevalets (2) et que les entre-chevalets présents des parts des conduits (16), qui sont arrangés aux faces latérales de les côtes intérieurs (33) avoisinant.

9. Elément de conduit selon l'une des revendications 1 à 8, caractérisé en ce que deux éléments des conduis du longue different sont arrangés avoisinant et que le respectivement plusieur court élément est arrangé en face de le respectivement pluseur longue élément, que est fixé à la murs de refend (4, 5) en face.

10. Elément de conduit selon l'une des revendications 1 à 9, caractérisé en ce que lui-même est renforcé avec des fortifications (44), qui sont arrangés à la côte extérieur (34), quelle est en face à la côte interieur (33).

11. Elément de conduit selon la revendication 10, caractérisé en ce que les fortifications (44) sont formés aux aillets, qui avons un profil quatre-pans, que est arrangé vertical à la côte extérieur (34).

12. Elément de conduit selon l'une des revendications 10 et 11, caractérisé en ce que le profil quatre-pans se rétrécis conique à partir de la côte extérieur (34) à une direction extérieur (34).

13. Elément de conduit selon l'une des revendications 1 à 12, caractérisé en ce que profils des conduits (41) pour conduire des containers (11) sont arrangés à la côte interieur (33) dans les régions des bordures de champ des containers (11).

14. Elément de conduit selon l'une des revendications 1 à 13, caractérisé en ce que les profils des conduits (41) sont arrangés entre deux haubanages (17) avoisinant.

15. Elément de conduit selon l'une des revendications 1 à 14, caractérisé en ce que les profils des conduits (41) sont arrangés aux les deux côtes des cloisons (21, 22).

16. Elément de conduit selon l'une des revendications 1 à 15, caractérisé en ce que les cloisons (21, 22) sont courts au moins d'une largeur des containers que les éléments des conduits (19, 20; 30, 31) qui s'élèves à une direction de le côte intérieur (5, 4) en face.

17. Elément de conduit selon l'une des revendications 1 à 15, caractérisé en ce que lui-même a des boulons (42), qui sont arrangés a le chevalet (2) plus bas en direction vertical, et que les boulons (43) s'élèves dans des trous, qui sont arrangés à un double-fond (6), que ferme la carcasse (3) au bas.

18. Elément de conduit selon la revendication 17, caractérisé en ce que les boulons (42) se faites saillies de les chevalets (2) plus bas dans la région des mouches (1).

19. Elément de conduit selon l'une des revendications 1 à 18, caractérisé en ce que la cloison (21, 22) présente des boulons (42) dans la région de le chevalet plus bas, que est arrangé à le double-fond (6) avoisinant, et que les boulons (42) s'élèves dans des trous (43), qui sont arrangés dans la région de le double-fond (6).

20. Elément de conduit selon l'une des revendications 1 à 19, caractérisé en ce que lui-même est fortifier avec des plaques (9).

21. Elément de conduit selon l'une des revendications 1 à 19, caractérisé en ce que les charnières (25) sont arrangés dans la région des plaques (26), qui sont boités tournant à un centre de rotation dans une plaine d'articulation, quelle est arrangée horizontal et que le centre de rotation est assembler avec la côte intérieur.

22. Elément de conduit selon l'une des revendications 1 à 20, caractérisé en ce que la plaque (26) présente deux forages de verrouillage (56, 57), qui sont verrouillés avec des contre-forages (58, 59), qui sont arrangés dans la région d'un traverse (60), qui est contacter avec la côte intérieur, et que le verrouillage est dépendre de la position de tourner de la plaque (26).

23. Elément de conduit selon l'une des revendications 22, caractérisé en ce que le traverse (60) est formé qu'un acier plan, que est arrangé horizontal dans la région de la côte intérieur (4, 5), et que le centre de rotation (27) est arrangé environ à la région de son milieu, et que les contre-forages (58, 59) sont arrangés dans la région de le deux côtes de l'acier plan à une distance égale de lui.

24. Elément de conduit selon l'une des revendications 21 à 23, caractérisé en ce que le plaque (26) est formé environ qu'un triangle isocèle, de que respectivement une branche (61, 62) égale est arrangé parallel à une ligne pensé, quelle est arrangé entre le forage (53) et environ un des forages de verrouillage (56, 57), et que la côte troisième est arrangé entre les deux forages de verrouillage (56, 57) et présente dans la région de la centre de rotation (27) une bombement (64), quelle est arrangé dans une direction abdonné de le forage (53).

25. Elément de conduit selon l'une des revendications 21 à 24, caractérisé en ce que la distance entre le centre de rotation (27) et le forage (53) d'une part et la distance entre ce et environ une des forages de verrouillage (56, 57) former les branches d'un triangle isocèle, que présente une côte troisième, quelle a une longue, quelle est égale à la distance entre le centre de rotation (27) et environ la forages de verrouillage (56, 57).

26. Elément de conduit selon l'une des revendications 1 à 25, caractérisé en ce que entre des bouts avoisinant des cloisons (21, 22), qui sont fixés dans la région de l'un a l'autre d'en face des murs de refend (4, 5), de la carcasse (3), ces bouts sont combinés avec des pièces les assemblés l'un à l'autre.

27. Elément de conduit selon la revendication 26, caractérisé en ce que les pièces sont formés au moins d'un manche (46), que est assemblé avec des piecès de chevalets (47) tournable, qui former une combination entre les chevalets (2) de cloisons (21, 22) avoisinant.

28. Elément de conduit selon l'une des revendications 1 à 28, caractérisé en ce que les pièces de chevalets (47) à une situation basculé engrener avec des poches (50), qui sont fixés dans une région des bouts avoisinant des chevalets (2).

29. Elément de conduit selon l'une des revendications 1 à 28, caractérisé en ce que les cloisons (21, 22) et les pièces sont arrangées dans la région de l'espace d'arrimer (29).

30. Elément de conduit selon l'une des revendications 1 à 29, caractérisé en ce que les boulons (42) sont boités coulissant vertical et dans ces positions plus hautes, en qu'il est arrangè détourne de le double-fond (6), achevé plan avec ces bouts plus bas, qu'ils sont arrangés tourné de la doublé-fond (6), avec le chevalets (2), de que se faites saillies dans un position plus bas à une direction des trous (43).

31. Elément de conduit selon l'une des revendications 1 à 30, caractérisé en ce que les boulons (42) sont assemblés tournables dans les régions de ces bouts plus hautes avec un levier (68), qu'il est arrangé avoisinant de le manche (1), et que le manche (1) présente dans la région de ce bout liberté un manette tourner vertical.
